# EUROPÄISCHE PATENTSCHRIFT

(11) **EP 0 410 175 B1**
(45) Veröffentlichungstag und Bekanntmachung des Hinweises auf die Patenterteilung: **03.01.1996**
(21) Anmeldenummer: 90112846.2
(22) Anmeldetag: 05.07.1990
(51) Int. Cl.: H05B 6/64

(54) **Mikrowellenhaushaltsgerät**
Domestic micro-wave appliance
Appareil domestique à micro-ondes

(30) Priorität: 27.07.1989 DE 3924941
(43) Veröffentlichungstag der Anmeldung: 30.01.1991
(73) Patentinhaber: Bosch-Siemens Hausgeräte GmbH, D-81669 München (DE)
(72) Erfinder: Henry, Karlheinz, Dipl.-Ing., D-8221 Stein a. d. Traun (DE)

(56) Entgegenhaltungen:
- EP-A- 0 058 907
- EP-A- 0 288 926
- DE-A- 3 714 323
- GB-A- 2 113 960
- GB-A- 2 123 276
- US-A- 4 317 017
- US-A- 4 439 656

## Beschreibung

Die Erfindung bezieht sich auf ein Mikrowellen-Haushaltgerät, insb. zum gleichmäßigen Garen, wobei die für den Garungsprozeß verwendete Mikrowellenenergie von einem Magnetron erzeugt und direkt oder mittels eines Hohlleiters, vorzugsweise Rechteckleiters, zu mindestens einer Einspeiseöffnung eines Garraumes geleitet und in diesen eingekoppelt wird, wobei im Garraum Mittel zur kombinierten Dampf-Mikrowelle-Garung angeordnet sind, die einen vom Gargut isolierten Wasserfilm besitzen. Ein derartiges Gerät ist aus dem Dokument US-A-4 317 017 bekannt.

Während beim konventionellen Garen Gemüse unter Beigabe größerer Wassermengen gegart wird, dabei nachteiligerweise Mineralien und Vitamine ausgespült oder zerstört werden, ist es eine der großen Vorteile des Mikrowellengarens, daß die Nahrungsmittel vitaminschonend und schnell zubereitbar sind, wobei der Eindruck natürlicher Ursprünglichkeit erhalten bleibt. Für die Gemüse-Großportionen, zumal wenn sie aus dem tiefgefrorenen Zustand dem Mikrowellenauftau- und -garungsprozeß unterzogen werden, ist es jedoch nachteilig, daß unterschiedliche Garzonen und auch Oberflächenverbrennungen des Gargutes auftreten. Die Methoden der Dampfgarung vermeiden diese Nachteile, ohne aber die oben genannten Vorteile der Mikrowellengarung zu besitzen.

Die Aufgabe der Erfindung besteht daher darin, eine Anordnung zu entwickeln, mit deren Hilfe die Garung, unabhängig vom jeweiligen Gargut und dessen Volumen, ohne nachteilige Wirkungen realisiert wird.

Die erfindungsgemäße Anordnung zur Lösung dieser Aufgabe ist dadurch gekennzeichnet, daß der das Gargut vor direkter Mikrowellen-Einstrahlung primär schützende Wasserfilm zur Mikrowellen-Einspeiseöffnung gerichtet ist, daß eine mit dem Magnetron verbundene Steuerung während des Garungsvorganges die Durchlüftung des Garraumes reduziert und daß die Steuerung die wählbare Mikrowellengarleistung dem Garraum, in dem sich ein in einem Dampfgartopf untergebrachtes Gargut befindet, als Impulsleistung mit einem dem Gargut angepaßten Taktverhältnis zuführt.

Durch die erfindungsgemäße Anordnung sind die Vorteile der Mikrowellengarung und der Dampfgarung vereinigt. Dabei tritt keine Überhitzung infolge ungleichmäßiger Mikrowellen-Energiedichte-Verteilung auf, eine aufwendige Dampfzufuhr oder eine solche Erzeugung ist nicht erforderlich, wobei die durch die erfindungsgemäße Anordnung garantierte nährstofferhaltende Garung besonders vorteilhaft ist. Die konstruktive Gestaltung des Dampfgartopfes erlaubt die Verwendung des Unterteiles als Servier- und Gargeschirr.

Weitere vorteilhafte Ausgestaltungen der Erfindung sind in den Unteransprüchen enthalten.

Ein Ausführungsbeispiel der Erfindung ist im folgenden anhand der Zeichnung näher beschrieben.

Es zeigt:
- Fig. 1: ein Mikrowellen-Haushaltgerät mit im Garraum befindlichem Dampfgartopt,
- Fig. 2a: einen Dampfgartopf, der für die Mikrowelleneinspeisung von oben in den Garraum geeignet ist,
- Fig. 2b: eine Draufsicht des Dampfgartopfes nach Fig. 2a,
- Fig. 3a: ein Mikrowellen-Haushaltgerät mit im Garraum befindlichem Dampfgartopf der für die Mikrowelleneinspeisung von unten her geeignet ist,
- Fig. 3b: eine Draufsicht des Dampfgartopfes nach Fig. 3a.

Gemäß Fig. 1 ist ein Mikrowellen-Haushaltgerät 1 mit einem nicht dargestellten Bedienfeld, einem Garraum 3, einer Steuerung 4 für ein Magnetron 5, dessen erzeugte Mikrowellenergie mittels eines Hohlleiters 6 über eine Einspeiseöffnung 7 zu einem im Garraum 3 befindlichen Dampfgartopf 8, der ein Gargut 9 enthält, erkennbar. Die Einspeiseöffnung 7 wirkt gemäß Fig. 1 aus der Sicht des Garraumes 3 als eine obere Einspeiseöffnung 7. Diesbezüglich ist der Dampfgartopf 8 entsprechend ausgebildet. Für den nicht-dargestellten Fall einer Mikrowellen-Einkopplung von unten ist der Dampfgartopf 8 bezüglich seines inneren Aufbaues entsprechend variiert. Die Einspeisung der Mikrowellenergie über die Einspeiseöffnung 7 kann auch mittels Drehantenne oder Feldrührer geschehen, die sich im Garraum oder Hohlleiter befinden können. Der Dampfgartopf 8 besteht aus mikrowellendurchlässigen Materialien, z.B. Gals, Keramik, Kunststoff. Er gestattet über unterschiedlich ausgeführte Dampfdruck-Ausgleichsflächen die kombinierte Dampf- und Mikrowellengarung. Dabei wird durch gargutspezifische Dicken der eingebrachten Wasserfilme sowohl der Dampfdruck begrenzt als auch die Mikrowellen-Energiezufuhr, die direkt auf das Gargut 9 einwirken kann, dosiert. Der maximal auftretende Dampfdruck im Dampfgartopf 8 wird durch das Gewicht eines Dampfgartopfdeckels 11 begrenzt, wobei die Wasserfilme so gewählt sind, daß dieser maximale Dampfdruck unerreicht bleibt. Da ein Teil des sich um das Gargut 9 ausbreitenden Wasserdampfes abkondensiert, wirkt der so entstehende Wasserfilmmantel um das Gargut herum als Schutz vor peripheren Übergarungen und Verbrennungen

Gemäß Fig. 2a, b ist ein Dampfgartopf 8 dargestellt, dessen Gesamtaufbau eine Mikrowelleneinkopplung von oben in den Garraum 3 voraussetzt. In Fig. 2a wird dies durch eine symbolisch angedeutete Drehantenne 10 verdeutlicht. Der Dampfgartopf 8 besteht aus einem Dampfgartopfdeckel 11, einem Einsatz 12 und einem Dampfgartopf-Unterteil 13. Auf dem Boden des Dampfgartopf-Unterteiles 13, der gerillt ausgeführt sein kann, wird ein Gargut 9, beispielsweise ungeteilter Blumenkohl, eingebracht. In den Einsatz 12 wird Wasser gegeben, sodaß ein einige Millimeter dicker Wasserfilm entsteht. Über Kochbuch-Software oder Automatikprogramm wird durch die Steuerung 4 die für den Fall Blumenkohl ungeteilt erforderliche Mikrowellenenergie zugeführt. Da der Einsatz 12 des Dampfgartopfes 8 etwa 80 % der Mikrowellen-Eintrittsfläche des Dampfgartopfes 8 abdeckt und nur je etwa 10 % auf eine Randfläche 14 entfallen, gelangt weniger als 20 % der auf den Dampfgartopf 8 entfallenden Mikrowellenenergie direkt an das Gargut. Mit zunehmender Mikrowellen-Energiezufuhr verdampft schließlich der Wasserfilm, der Wasserdampf tritt durch die Randflächen 14 und umgibt das Gargut. Der zunächst allseitig auskondensierende Wasserdampf schützt dabei größere Gargutvolumen, hier beispielsweise Blumenkohl, auch vor peripheren Verbrennungen, die durch reflektrierte Mikrowellenenergie hervorgerufen werden können. Nach diesem Prozeß wird das Gargut einer kombinierten Mikrowellen- und Dampfgarung unterzogen, da ja nach dem Abdampfen des Wasserfilmes sowohl aus dem Einsatz 12 als auch vom übrigen Gefäßrand die Mikrowellenenergie direkter auf das Gargut 9 einwirken kann. Gemäß Fig. 3a, b ist ein Dampfgartopf 8 dargestellt, dessen Gesamtaufbau eine Mikrowelleneinkopplung von unten in den Garraum 3 voraussetzt. In Fig. 3a wird dies durch eine symbolisch angedeutete Drehantenne 10* verdeutlicht. Im Gegensatz zur Anordnung gemäß Fig. 2a, b wird das Gargut 9 hier in einen Einsatz 12* gelegt. Am Boden des Unterteils 13 des Dampfgartopfes 8 wird der Wasserfilm erzeugt, so daß das Gargut 9 wieder vor direkter Mikrowellen-Energieeinstrahlung so lange bewahrt bleibt, bis die kombinierte Dampf-Mikrowellengarung, wie bereits beschrieben, erfolgt. Dabei kann für eine verbesserte Dampfzufuhr zum Gargut 9 dadurch gesorgt werden, daß nicht nur die Randflächen 14, sondern auch ein Lochmuster im Boden des Einsatzes 12* den Dampfzutritt ermöglicht.

## Patentansprüche

1. Mikrowellen-Haushaltgerät, insb. zum gleichmäßigen Garen, wobei die für den Garungsprozeß verwendete Mikrowellenenergie von einem Magnetron (5) erzeugt und direkt oder mittels eines Hohlleiters (6), vorzugsweise Rechteckhohlleiters, zu mindestens einer Einspeiseöffnung (7) eines Garraumes (3) geleitet und in diesen eingekoppelt wird, wobei im Garraum (3) Mittel zur kombinierten Dampf-Mikrowellen-Garung angeordnet sind, die einen vom Gargut (9) isolierten Wasserfilm besitzen, dadurch gekennzeichnet, daß der das Gargut (9) vor direkter Mikrowellen-Einstrahlung primär schützende Wasserfilm zur Mikrowellen-Einspeiseöffnung (7) gerichtet ist, daß eine mit dem Magnetron (5) verbundene Steuerung (4) während des Garungsvorganges die Durchlüftung des Garraumes (3) reduziert und daß die Steuerung (4) die wählbare Mikrowellengarleistung dem Garraum (3) als Impulsleistung mit einem dem Gargut (9) angepaßten Taktverhältnis zuführt.

2. Mikrowellen-Haushaltgerät nach Anspruch 1, dadurch gekennzeichnet, daß ein Dampfgartopf (8) aus zwei mikrowellendurchlässigen Glas, Keramik oder Kunststoffteilen, die einen nahezu luftdicht schließenden Behälter bilden, besteht und ein Mittel zur kombinierten Dampf-Mikrowellengarung ist.

3. Mikrowellen-Haushaltgerät nach Anspruch 1, dadurch gekennzeichnet, daß der Dampfgartopf (8) einen durch einen Deckel (11) abgedeckten Einsatz (12) besitzt, der etwa 80 % der Mikrowellenenergie-Einstrahlungsfläche des Dampfgartopfes (8) abdeckt.

4. Mikrowellen-Haushaltgerät nach Anspruch 1, dadurch gekennzeichnet, daß der Einsatz (12) bei von oben in den Garraum (3) eingekoppelter Mikrowellenenergie einen gargutspezifischen Wasserfilm enthält.

5. Mikrowellen-Haushaltgerät nach Anspruch 2, 3, 4 und 5, dadurch gekennzeichnet, daß durch den Einsatz (12) zwei Randflächen (14) entstehen, die etwa 20 % der oberen Dampfgartopffläche tragen und einen Dampfdruckausgleich im Dampfgartopf (8) zulassen.

6. Mikrowellen-Haushaltgerät nach Anspruch 1, dadurch gekennzeichnet, daß der Dampfgartopf (8) einen durch den Deckel (11) abgedeckten Einsatz (12*) besitzt, der als Gargutträger ausgebildet ist.

7. Mikrowellen-Haushaltgerät nach Anspruch 1 und 6, dadurch gekennzeichnet, daß der Einsatz (12*) am Boden ein Lochmuster besitzt.

8. Mikrowellen-Haushaltgerät nach Anspruch 1, 6 und 7, dadurch gekennzeichnet, daß ein Unterteil (13) des Dampfgartopfes (8) einen gargutspezifischen Wasserfilm am Boden enthält.

## Claims

1. Domestic microwave appliance, in particular for the uniform cooking, wherein the microwave energy used for the cooking process is produced by a magnetron (5) and led directly or by means of a waveguide (6), preferably a rectangular waveguide, to at least one feed-in opening (7) of a cooking chamber (3) and coupled into this, wherein means, which have a water film isolated from the stock (9) to be cooked, for the combined steam and microwave cooking are arranged in the cooking chamber (3), characterised thereby, that the water film, which primarily protects the stock (9) to be cooked against direct inward microwave radiation faces the microwave feed-in opening (7), that a control (4) connected with the magnetron (5) reduces the ventilation through the cooking chamber (3) during the cooking process and that the control (4) feeds the selectable microwave cooking power to the cooking chamber (3) as pulse power with a keying ratio adapted to the stock (9) to be cooked.

2. Domestic microwave appliance according to claim 1, characterised thereby, that a steam cooking pot (8) consists of two parts, which are of glass, ceramic or synthetic material and permeable by microwaves and which form a container closing almost air-tight, and is a means for the combined steam and microwave cooking.

3. Domestic microwave appliance according to claim 1, characterised thereby, that the steam cooking pot (8) comprises an insert (12), which is covered by a lid (11) and covers about 80% of the inward microwave radiation surface of the steam cooking pot (8).

4. Domestic microwave appliance according to claim 1, characterised thereby, that the insert (12), in the case of microwave energy being coupled into the cooking chamber (3) from above, contains a water film specific to the stock to be cooked.

5. Domestic microwave appliance according to claim 2, 3, 4 and 5, characterised thereby, that two rim surfaces (14), which carry about 20% of the upper steam cooking pot surface and permit a steam pressure equalisation in the steam cooking pot (8), arise through the insert (12).

6. Domestic microwave appliance according to claim 1, characterised thereby, that the steam cooking pot (8) comprises an insert (12*), which is covered by the lid (11) and is constructed as carrier of the stock to be cooked.

7. Domestic microwave appliance according to claim 1 and 6, characterised thereby, that the insert (12*) has a hole pattern at the base.

8. Domestic microwave appliance according to claim 1, 6 and 7, characterised thereby, that a lower part (13) of the steam cooking pot (8) contains a water film specific to the stock to be cooked at the base.

## Revendications

1. Appareil électroménager à micro-ondes, notamment pour la cuisson à point uniforme, dans lequel l'énergie hyperfréquence utilisée pour le processus de cuisson est produite par un magnétron (5) et conduite directement ou au moyen d'un guide d'ondes (6), de préférence un guide d'onde rectangulaire, vers au moins une ouverture d'alimentation (7) d'une chambre de cuisson (3) dans laquelle elle est introduite, des moyens de cuisson combinée à la vapeur et aux micro-ondes, qui possèdent un film d'eau isolé de l'aliment à cuire (9), étant placés dans la chambre de cuisson (3), caractérisé en ce que le film d'eau qui protège en premier lieu l'aliment à cuire (9) de l'exposition directe aux micro-ondes est dirigé vers l'ouverture d'alimentation en micro-ondes (7), en ce qu'un dispositif de réglage automatique (4) relié au magnétron (5) réduit l'aération de la chambre de cuisson (3) pendant le processus de cuisson et en ce que le dispositif de réglage automatique (4) envoie à la chambre de cuisson (3) la puissance de cuisson hyperfréquence au choix sous forme d'impulsions ayant une périodicité adaptée à l'aliment à cuire (9).

2. Appareil électroménager à micro-ondes selon la revendication 1, caractérisé en ce qu'une marmite de cuisson à la vapeur (8) est constituée de deux parties en verre, en céramique ou en matière plastique transparents aux micro-ondes qui forment un conteneur fermant de manière quasiment hermétique et est un moyen de cuisson combinée à la vapeur et aux micro-ondes.

3. Appareil électroménager à micro-ondes selon la revendication 1, caractérisé en ce que la marmite de cuisson à la vapeur (8) possède un plateau (12), qui couvre à peu près 80 % de la surface d'exposition à l'énergie hyperfréquence de la marmite de cuisson à la vapeur (8), recouvert d'un couvercle (11).

4. Appareil électroménager à micro-ondes selon la revendication 1, caractérisé en ce que, dans le cas d'une introduction de l'énergie hyperfréquence dans la chambre de cuisson (3) par le haut, le plateau (12) contient un film d'eau spécifique pour des aliments à cuire.

5. Appareil électroménager à micro-ondes selon les revendications 2, 3, 4 et 5, caractérisé en ce que, du fait du plateau (12), deux surfaces marginales (14), qui font à peu près 20 % de la surface supérieure de la marmite de cuisson à la vapeur, apparaissent et permettent un équilibrage de la pression de vapeur dans la marmite de cuisson à la vapeur (8).

6. Appareil électroménager à micro-ondes selon la revendication 1, caractérisé en ce que la marmite de cuisson à la vapeur (8) possède un plateau (12*), recouvert par le couvercle (11), qui est réalisé sous forme de support d'aliments à cuire.

7. Appareil électroménager à micro-ondes selon les revendications 1 et 6, caractérisé en ce que le plateau (12*) possède des perforations sur le fond.

8. Appareil électroménager à micro-ondes selon les revendications 1, 6 et 7, caractérisé en ce qu'une partie inférieure (13) de la marmite de cuisson à la vapeur (8) contient sur le fond un film d'eau spécifique pour des aliments à cuire.
